# EUROPÄISCHE PATENTANMELDUNG

(11) **EP 4 775 839 A1**
(43) Veröffentlichungstag der Anmeldung: **15.07.2026**
(21) Anmeldenummer: 25219276.0
(22) Anmeldetag: 28.11.2025
(51) Int. Cl.: F04D 13/06, F04D 13/08, F04D 15/02, F04B 49/025, F04B 53/22, F04B 53/16

(54) **TAUCHPUMPE MIT KABELHALTERUNG**

(30) Priorität: 13.01.2025 DE 102025000102
(71) Anmelder: Metabowerke GmbH, 72622 Nürtingen (DE)
(72) Erfinder: Moersch, Christian, 73728 Esslingen (DE); Vielhauer, Marcel, 72655 Altdorf (DE); Egelhof, Markus, 70182 Stuttgart (DE)
(74) Vertreter: Lorenz & Kollegen

(57) **Zusammenfassung**

Die Erfindung betrifft eine Tauchpumpe (100) mit einem Pumpengehäuse (10), das in eine abzupumpende Flüssigkeit eintauchbar ist, mit einer Schwimmerschalteranordnung (20), die einen Schwimmerschalter (22) aufweist, und mit einer mit dem Schwimmerschalter (22) über ein Kabel (24) verbundenen Steuereinheit zum Ein- und Abschalten der Tauchpumpe (100) basierend auf einem mittels des Schwimmerschalters (22) ermittelten Pegelstand der abzupumpenden Flüssigkeit, wobei die Tauchpumpe (100) über eine Stromleitung mit einer externen Stromquelle verbindbar ist, und wobei an dem Pumpengehäuse (10) ein erstes Aufnahmeteil (40) zur definierten Aufnahme des Kabels (24) der Schwimmerschalteranordnung (20) vorgesehen ist. Erfindungsgemäß ist an dem Pumpengehäuse (10) ein zweites Aufnahmeteil (50) zur definierten Aufnahme der Stromleitung vorgesehen, wobei sowohl das erste Aufnahmeteil (40) als auch das zweite Aufnahmeteil (50) höhenverstellbar relativ zu dem Pumpengehäuse (10) an diesem angebracht sind.

## Beschreibung

Die Erfindung betrifft eine Tauchpumpe mit einem Pumpengehäuse, das in eine abzupumpende Flüssigkeit eintauchbar ist, sowie mit einem Schwimmerschalter und einer mit dem Schwimmerschalter kabelverbundenen Steuereinheit der Tauchpumpe zum Ein- und Abschalten der Tauchpumpe basierend auf einem mittels des Schwimmerschalter ermittelten Pegelstands der abzupumpenden Flüssigkeit.

Tauchpumpenanordnungen sind häufig mit einem Schwimmerschalter ausgerüstet, welcher über ein Kabel mit dem Pumpengehäuse verbunden ist, wobei das Kabel in eine am Gehäuse angeordnete Kabelhalterung eingeklemmt werden kann. Der Schwimmerschalter ist üblicherweise mit einem auf der Wasseroberfläche treibenden Schwimmkörper (beispielsweise aus Kunststoff) und einer darin aufgenommenen Stahlkugel ausgebildet. Die Stahlkugel dient dazu, je nach Position im Inneren des Schwimmkörpers zwei Mikrokontakte zu einem Stromkreis zu schließen oder diesen zu unterbrechen. Wenn der Wasserpegel niedrig ist, nimmt der Schwimmerschalter eine andere Neigung ein als bei einem hohen Wasserstand, so dass die innerhabt des Schwimmkörpers aufgenommene Stahlkugel abhängig von der Neigung hin und her rollt und somit ihre Position verändert. Bei sinkendem Wasserpegel neigt sich der Schwimmerschalter nach unten und unterbricht ab einer vorgegebenen Neigung den Stromkreis zum Betrieb der Pumpe. Bei wieder steigendem Wasserpegel wird der Schwimmerschalter nach oben getragen und neigt sich gegen die Kabelhalterung nach oben, bis ab einem vorgegebenem Neigungswinkel die Pumpe wieder in Betrieb gesetzt wird. Durch die Länge des Kabelabschnitts zwischen Kabelhalterung und Schwimmerschalter kann die der Schalthysterese entsprechende Pegeldifferenz eingestellt werden. Eine derartige Tauchpumpenanordnung mit einem Schwimmerschalter ist beispielsweise aus der EP 420 218 B1 bekannt.

Aus dem Stand der Technik ist es bekannt, eine Höhenverstellung für die Kabelhalterung des Schwimmerschalters vorzusehen. So offenbart die Druckschrift US 4,021,144 A eine Tauchpumpenanordnung, bei welcher das Kabel des Schwimmerschalters in einen Kabelhalter einhängbar ist, welcher zusätzlich relativ zum Pumpengehäuse in der Höhe verschoben werden kann. Bei einer weiteren, aus der Druckschrift EP 0 619 431 A1 bekannten Anordnung, sind an einem höhenverstellbaren Kabelhalter an dessen oberem und unterem Ende jeweils Einhängungen für Kabel von zwei Schwimmerschaltern vorgesehen. Durch die zwei Schwimmerschalter wird eine besondere Pumpencharakteristik einer Pumpe mit steuerbarer Förderleistung erreicht. Die Druckschrift JP 56-167886 sieht ebenfalls zwei Schwimmerschalter vor, wobei ein unterer Schwimmerschalter als Detektor für niedrige Flüssigkeitspegel mit seinem Kabel an einer am Gehäuse festen Position eingehängt ist. Ein zweiter, oberer Schwimmerschalter ist mit seinem Kabel an einem höhenverstellbar schwenkbaren Kabelhalter befestigt, welcher über einen aus einem Behälter nach oben hinausragenden Stab von außen höhenverstellbar ist.

Um gegenüber diesen bekannten Lösung einen vereinfachten Mechanismus zur Höhenverstellung des Schwimmerschalters bereitzustellen, schlägt die Druckschrift DE 101 59 511 B4 eine Lösung mit einer Profilleiste vor, die mehrere Kabelhalterungen aufweist, welche vertikal übereinander angeordnet sind.

Die Druckschrift DE 102 006 016 982 B3 geht stattdessen einen anderen Weg und schlägt anstelle der Verwendung eines klassischen Schwimmerschalters eine Ausgestaltung mit einer Sensoreinheit vor, bei der innerhalb eines Sensorgehäuses zwei Elektroden vorgesehen sind, die mit Flüssigkeit benetzbar sind und auf diese Weise einen Stromkreis zum Betrieb der Tauchpumpe zu schließen vermögen. Auch diese Sensoreinheit ist gemäß der darin offenbarten Lösung höhenverstellbar an einer Profilschiene am Tauchpumpengehäuse gehalten.

Demgegenüber besteht eine Aufgabe der vorliegenden Erfindung darin, eine weiter verbesserte und flexibler einsetzbare Tauchpumpe mit einem Schwimmerschalter bereitzustellen.

Diese Aufgabe wird gemäß einem ersten Aspekt durch eine Tauchpumpe mit den Merkmalen des Anspruchs 1 gelöst. Demgemäß wird eine Tauchpumpe mit einem Pumpengehäuse vorgeschlagen, das in eine abzupumpende Flüssigkeit eintauchbar ist, mit einer Steuereinheit zum Ein- und Ausschalten der Tauchpumpe, sowie mit Schwimmerschalteranordnung, die einen Schwimmerschalter aufweist, der mit der Steuereinheit über ein Kabel verbunden ist, um ein Ein- und Abschalten der Tauchpumpe basierend auf einem mittels des Schwimmerschalters ermittelten Pegelstand der abzupumpenden Flüssigkeit zu ermöglichen. In bekannter Weise kann der Schwimmerschalter über die Kabelverbindung die Tauchpumpe ein- und ausschalten bzw. die Steuereinheit dazu veranlassen, die Tauchpumpe ein- und auszuschalten. Die Tauchpumpe ist ferner über eine Leitung, beispielsweise ein Stromkabel, mit einer externen Stromquelle verbindbar ist. Bei der Leitung bzw. dem Stromkabel kann es sich um ein fest mit dem Pumpengehäuse verbundenes Stromkabel oder ein über einen Anschluss ansteckbares Stromkabel handeln. Dieses kann mittels einem Stecker an ein Stromnetz angeschlossen werden (Netzkabel) oder mit einer alternativen Stromquelle, wie einem Generator oder eine Akkupackanordnung mit einem oder mehreren Akkupacks als Stromquelle, verbunden werden. Weiterhin ist an dem Pumpengehäuse ein erstes Aufnahmeteil zur definierten Aufnahme des Kabels des Schwimmerschalters vorgesehen.

Erfindungsgemäß ist weiter vorgesehen, dass an dem Pumpengehäuse ein zweites Aufnahmeteil zur definierten Aufnahme der Leitung (zur Stromversorgung) vorgesehen ist, und dass sowohl das erste Aufnahmeteil als auch das zweite Aufnahmeteil höhenverstellbar relativ zu dem Pumpengehäuse an diesem angebracht sind. Das zweite Aufnahmeteil kann alternativ oder zusätzlich auch zur Aufnahme oder Befestigung anderer Komponenten ausgebildet sein.

Aufgrund der vorgesehenen erfindungsgemäßen Höhenverstellbarkeit des ersten und zweiten Aufnahmeteiles kann die Tauchpumpe bezüglich ihrer äußeren Abmessungen an unterschiedliche Anwendungsfälle angepasst werden, beispielsweise dann wenn die Pumpe im Betrieb oder beim Transport in einen sehr engen Raum eingepasst werden muss.

Weiterhin gibt die erfindungsgemäße Ausgestaltung dem Anwender die Möglichkeit, für einen Betrieb der Tauchpumpe das erste Aufnahmeteil und einen daran angeordneten Schwimmerschalter in beliebiger Höhe außenseitig am Pumpengehäuse festzulegen, wobei durch die Lage des Schwimmerschalter der Ein-/Ausschaltpunkt der Tauchpumpe vorgegeben ist.

Das Aufnahmeteil zur Aufnahme der Leitung (des Netzkabels) kann insbesondere ein Abstandselement zur Kabelaufwicklung mit wenigstens zwei sich quer zum Abstandselement erstreckenden Wickelarmen oder Wickelbögen umfassen. Ein solches Aufnahmeteil ist erfindungsgemäß wie das erste Aufnahmeteil höhenverstellbar am Außenumfang des Pumpengehäuses angebracht sein. Durch die Höhenverstellung dieser beiden Aufnahmeteile, die sich radial von dem Pumpengehäuse weg erstrecken, kann der Anwender bei einem teilweise begrenzten Arbeitsraum der Pumpe definieren, auf welcher Höhe die beide Aufnahmeteile angebracht sein sollen, um die Tauchpumpe in einen beengten Raum einpassen zu können.

Gemäß einer Weiterentwicklung der Erfindung kann insbesondere vorgesehen sein, dass wenigstens das erste Aufnahmeteil und/oder das zweite Aufnahmeteil lösbar an dem Pumpengehäuse angebracht ist bzw. sind.

Auch diese Ausgestaltung der Erfindung ermöglicht es die Pumpe anwendungsspezifisch in ihren Außenabmessungen anpassen zu können. So kann durch das Lösen von einem oder beiden Aufnahmeteilen, der für die Tauchpumpe benötige Raum beim Transport oder im Betrieb flexibel angepasst werden.

Gemäß einer Weiterentwicklung der Erfindung kann ergänzend oder alternativ vorgesehen sein, dass das erste Aufnahmeteil und das zweite Aufnahmeteil unabhängig voneinander höhenverstellbar relativ zu dem Pumpengehäuse an diesem angebracht sind. Auch diese Gestaltungsvariante stellt einen Vorteil für eine besonders flexible Anpassung der Außengeometrie der Tauchpumpe dar.

Alternativ oder zusätzlich kann vorgesehen sein, dass das Pumpengehäuse ein erstes Halteteil für das erste Aufnahmeteil aufweist und ein zweites Halteteil für das zweite Aufnahmeteil, die außenseitig an dem Pumpengehäuse ausgebildet sind, derart, dass das erste Aufnahmeteil an dem ersten Halteteil und das zweite Aufnahmeteil an dem zweiten Halteteil entlang des jeweiligen Halteteils verstellbar gehalten ist.

Das erste und/oder das zweite Halteteil können dabei integral mit dem Pumpengehäuse ausgebildet oder als separate Bauteil an diesem befestigt sein. Die Halteteile können beide am Außenumfang des Pumpengehäuses angebracht sein, wobei die Halteteile beispielsweise auf gegenüberliegenden Seiten des Pumpengehäuses angeordnet sein können.

Gemäß einer Weiterbildung kann vorgesehen sein, dass das erste Aufnahmeteil und/oder das zweite Aufnahmeteil an dem jeweiligen ersten oder zweiten Halteteil lösbar gehalten ist, derart, dass das erste Aufnahmeteil auch an dem zweiten Halteteil und/oder das zweite Aufnahmeteil auch an dem ersten Halteteil verstellbar gehalten sein kann bzw. können.

Diese Weiterbildung hat gegenüber dem Stand der Technik den nennenswerten Vorteil einer Austauschbarkeit der beiden Aufnahmeteile und damit beispielsweise (bei einer Anordnung der Halteteile beispielsweise auf gegenüberliegenden Seiten des Pumpengehäuses) eine seitenverkehrte Anordnung der Aufnahmeteile.

Gemäß einem zweiten Aspekt der Erfindung weist die erfindungsgemäße Tauchpumpe zur Lösung der vorstehend genannten Aufgabe die Merkmale des Anspruchs 6 auf. Demgemäß wird eine Tauchpumpe mit einem Pumpengehäuse vorgeschlagen, das in eine abzupumpende Flüssigkeit eintauchbar ist, einer Steuereinheit zum Ein- und Ausschalten der Tauchpumpe, sowie einem Schwimmerschalter und einer mit dem Schwimmerschalter kabelverbundenen Steuereinheit zum Ein- und Abschalten der Tauchpumpe basierend auf einem mittels des Schwimmerschalter ermittelten Pegelstands der abzupumpenden Flüssigkeit, und wobei an dem Pumpengehäuse ein erstes Aufnahmeteil zur definierten Aufnahme des Kabels des Schwimmerschalters vorgesehen ist, dadurch gekennzeichnet, dass das Pumpengehäuse ein erstes Halteteil und ein zweites Halteteil für das erste Aufnahmeteil und/oder ein zweites Aufnahmeteil aufweist, die außenseitig an dem Pumpengehäuse ausgebildet sind, derart, dass das erste Aufnahmeteil an dem ersten Halteteil oder an dem zweiten Halteteil entlang des jeweiligen Halteteils höhenverstellbar relativ zu dem Pumpengehäuse gehalten ist.

Bei dieser Ausgestaltung ist es zwar möglich, wie bei der Erfindung gemäß dem ersten Aspekt, ein erstes Aufnahmeteil für das Kabel des Schwimmerschalters und ein zweites Aufnahmeteil beispielsweise für eine Leitung zur Stromversorgung vorzusehen, jedoch ist diese Lösung beispielsweise auch für akkubetriebene Tauchpumpen ohne entsprechende Stromleitung zur Stromversorgung und ggf. ohne entsprechendes Aufnahmeteil anwendbar. Durch das Vorsehen von zwei Halteteilen, die beide zur höhenverstellbaren Aufnahme des ersten Aufnahmeteils ausgebildet sind wird ebenfalls eine verbesserte Flexibilität der Tauchpumpe erreicht.

Auch bei diesem Erfindungsaspekt kann bzw. können das erste und/oder das zweite Halteteil integral mit dem Pumpengehäuse ausgebildet oder als separate Bauteil an diesem befestigt sein. Die Halteteile können beide am Außenumfang des Pumpengehäuses angebracht sein, wobei die Halteteile beispielsweise auf gegenüberliegenden Seiten des Pumpengehäuses angeordnet sein können.

Unabhängig von der Ausgestaltung der Tauchpumpe nach einem ersten oder zweiten Aspekt, jedoch in Kombination mit jedem der beiden Aspekte kann vorgesehen sein, dass das erste Aufnahmeteil und/oder das zweite (optionale) Aufnahmeteil einen Klemmmechanismus mit wenigstens einem relativ zum Aufnahmeteil bewegbaren Klemmfinger aufweist bzw. aufweisen, um das Aufnahmeteil an dem ersten und/oder zweiten Halteteil klemmend anzubringen. Dabei kann der Klemmmechanismus vorzugsweise wenigstens ein elastisches Element aufweisen, um den Klemmfinger des Klemmmechanismus federelastisch in eine Klemmstellung vorzuspannen. Entgegen der Wirkung der Federkraft des elastischen Elements kann der wenigstens eine Klemmfinger von einem Anwender in eine Freigabestellung überführt werden, um die Lage der Aufnahmeteils relativ zu dem Halteteil zu verändern.

Das erste Aufnahmeteil und/oder das zweite Aufnahmeteil kann bzw. können weiterhin jeweils einen Betätigungsgriff aufweisen, um das Aufnahmeteil, und insbesondere den Klemmfinger, entsprechend zu greifen und zu betätigen, damit dieser in eine Freigabestellung überführt werden kann.

Durch diese Ausgestaltung des (ersten und/oder zweiten) Aufnahmeteils kann dieses zur Höhenverstellung auf einfache Weise von einem Anwender gegriffen und betätigt werden, um eine werkzeuglose Höhenverstellung und gegebenenfalls Lösebewegung und ein Entfernen oder Vertauschen zu ermöglichen. Hierdurch wird eine stufenlose Höhenverstellbarkeit bereitgestellt und die Handhabung der Tauchpumpe weiter vereinfacht.

Weiterhin kann unabhängig davon oder in Kombination damit vorgesehen sein, dass das erste und/oder das zweite Halteteil eine Halteschiene umfasst bzw. umfassen, wobei die Halteschiene ein Halteprofil aufweist, das von dem wenigstens einen Klemmfinger in seiner Klemmstellung hintergriffen werden kann. Der wenigstens eine Klemmfinger kann dabei komplementär zum Halteprofil der Schiene ausgestaltet sein, um das Aufnahmeteil mittels des Klemmmechanismus vorzugsweise an beliebiger Stelle des Halteprofils mit diesem verklemmen zu können.

So kann die Halteschiene mit einem Halteprofil ausgebildet sein, das beispielsweise im Querschnitt T-förmig oder schwalbenschwanzförmig (mit einem gleichschenkligen Trapez) geformt ist.

Alternativ oder ergänzend kann vorgesehen sein, dass das erste und/oder das zweite Halteteil wenigstens eine Anzahl von Positioniervorsprüngen aufweist, mit denen der Klemmfinger in seiner Klemmstellung zum Halten des Aufnahmeteils in definierten Haltepositionen zusammenzuwirken vermag. Die Positioniervorsprünge dienen zu einer ergänzenden Sicherung des Aufnahmeteils in einer vorgegebenen Position relativ zu dem Halteteil.

Insbesondere bei einer Ausgestaltung in Kombination mit einer Halteschiene mit einem Halteprofil, können die Positioniervorsprünge unmittelbar an dem Halteprofil oder benachbart hierzu ausgebildet oder angeordnet sein und sich in einer Ebene mit dem Klemmfinger erstrecken oder quer hierzu.

Schließlich kann alternativ oder ergänzend vorgesehen sein, dass wenigstens an dem ersten Aufnahmeteil wenigstens eine Kabelhalterung vorgesehen ist, in der das Kabel der Schwimmerschalteranordnung einhängbar oder einklemmbar ist, sowie wenigstens eine Schalterhalterung zur Aufnahme des Schwimmerschalters in einer fixierten Position.

Ergänzend sei darauf hingewiesen, dass Begriffe, wie "umfassend" "aufweisen" oder "mit" keine anderen Merkmale oder Schritte ausschließen. Ferner schließen Begriffe "ein" oder "das", die auf einer Einzahl von Schritten oder Merkmalen hinweisen, keine Mehrzahl von Merkmalen oder Schritten aus und umgekehrt.

Weitere Merkmale und Vorteile der Erfindung ergeben sich aus der nachfolgenden Beschreibung eines Ausführungsbeispiels der Erfindung sowie aus den Unteransprüchen.

Die Erfindung ist nachfolgend unter Bezugnahme auf die beigefügten Figuren näher beschrieben. Die Figuren zeigen mehrere Merkmale der Erfindung in Kombination miteinander. Selbstverständlich vermag der Fachmann diese jedoch auch losgelöst voneinander zu betrachten und gegebenenfalls zu weiteren sinnvollen Unterkombinationen zu kombinieren, ohne dass er hierfür erfinderisch tätig werden müsste.

Es zeigen schematisch:
- Figur 1: ein Pumpengehäuse einer erfindungsgemäßen Tauchpumpe in stark vereinfachter Darstellung;
- Figur 2: das Pumpengehäuse der Figur 1 mit abgenommenen Aufnahmeteilen;
- Figuren 3a-3c: Detailansichten des Klemmmechanismus des ersten Aufnahmeteils der erfindungsgemäßen Tauchpumpe gemäß Figur 1;
- Figur 4: eine Seitenansicht des Klemmmechanismus des ersten Aufnahmeteils der erfindungsgemäßen Tauchpumpe gemäß Figuren 3a bis 3c;
- Figur 5: eine Schnittansicht des Klemmmechanismus des ersten Aufnahmeteils der erfindungsgemäßen Tauchpumpe entlang der Linie A-A der Figur 4;
- Figur 6: eine isometrische Ansicht einer erfindungsgemäßen Tauchpumpe mit dem Pumpengehäuse der Figuren 1 bis 5;
- Figur 7: eine Seitenansicht der erfindungsgemäßen Tauchpumpe der Figur 6; und
- Figur 8: eine Draufsicht auf die erfindungsgemäße Tauchpumpe der Figuren 6 und 7.

Die Figuren zeigen eine Ausführungsform einer erfindungsgemäßen Tauchpumpe 100. Diese weist, wie in den Figuren 1 und 2 gezeigt, zunächst ein Pumpengehäuse 10 mit einem Handgriffteil 11 auf. Das Handgriffteil 11 ist in einer Seitenansicht betrachtet (vgl. Figuren 1 und 2) im wesentlichen U-förmig ausgebildet, wobei die beiden Seitenschenkel 11a abschnittsweise an die umlaufende Außenseite des Gehäusetopfes 10a angelegt sind. Der Querschenkel 11b bildet den Greifabschnitt des Handgriffteils 11 aus.

Die beiden Seitenschenkel 11a fungieren zugleich auch als Halteteil 15, 16 für ein erstes Aufnahmeteil 40 und ein zweites Aufnahmeteil 50. Man erkennt in der Figur 2 sowie den nachfolgenden Figuren 3a bis 8 am Beispiel des Halteteils 15, das jedes der Halteteile 15, 16 eine Halteschiene 17 umfasst, an der das (im gezeigten Beispiel) erste Aufnahmeteil 40 mittels eines Klemmmechanismus 60 klemmend befestigt wird. Die Halteschiene 17 ist in dem gezeigten Beispiel mit einem schwalbenschwanzähnlichen Halteprofil 17a (vgl. hierzu Figur 8) ausgebildet, das Klemmfinger 62 des Klemmmechanismus 60, wie nachfolgend näher erläutert wird, in einer Klemmstellung mit einem vorderen Eingriffsabschnitt 68 zu hintergreifen vermögen.

Der Klemmmechanismus 60 umfasst in der gezeigten Ausführungsform zwei (denkbar ist auch das Vorsehen eines einzigen) Klemmfinger 62, die in der Art einer Wäscheklammer funktionieren. Jeder Klemmfinger 62 ist als Doppelhebel mit einem ersten Hebelarm 64, der zur Betätigung des Klemmfingers 62 dient, und einem zweiten Hebelarm 66 ausgebildet. Die Klemmfinger 62 sind jeweils um eine zugeordnete Schwenkachse K verschwenkbar, so dass bei einem Druck F (Figur 3b) auf den ersten Hebelarm 64, der zweite Hebelarm 66 des Klemmfingers 62 in eine entgegengesetzte Richtung aufschwenkt und somit außer Eingriff mit dem Halteprofil 17a des Halteteils 15 oder 16 gelangt.

Dadurch, dass zwei Klemmfinger 62 an einem Aufnahmeteil 40 oder 50 einander gegenüberliegend angeordnet sind, kann der Anwender diese wie eine Wäscheklammer mit zwei Fingern greifen und die beiden ersten Hebelarme 64 zueinander drücken, um den Klemmmechanismus 60 zu lösen und das zugehörige Aufnahmeteil 40, 50 von dem Halteteil 15, 16 abzunehmen. Damit der Klemmmechanismus 60 ohne äußere Krafteinwirkung das zugehörige Aufnahmeteil 40, 50 an einem der Halteteil 15, 16 halten kann, sind die Klemmfinger 62 mittels eines elastischen Federelements 70 in Richtung ihrer Klemmstellung vorgespannt (vgl. hierzu Figur 5).

Für eine verbesserte Fixierung in einer definierten Höhenstellung des ersten oder zweiten Aufnahmeteils 40, 50 an dem Halteteil 15, 16, weist das Halteteil 15, 16 in der gezeigten Ausführungsform eine zusätzliche seitlich an der Halteschiene 17 angeordnete Positionierungsschiene 17c mit Positioniervorsprüngen 17b auf. Diese sind so geformt, dass die Klemmfinger 62 in ihrer Klemmposition mit ihrem Eingriffsabschnitt 68 an dem vorderen Ende des zweiten Haltearms 66 seitlich zwischen zwei Positioniervorsprünge 17b der Positionierschiene 17c einzugreifen vermögen. Die Positioniervorsprünge 17b dienen somit der zusätzlichen Sicherung des jeweiligen Aufnahmeteils 40, 50 in einer vorgegebenen Höhenstellung relativ zu dem Pumpengehäuse 100.

Insbesondere für den Fall, dass nur ein Klemmfinger 62 an dem Klemmmechanismus 60 vorgesehen ist, kann auch zur ergänzenden Sicherung das Vorsehen von Positioniervorsprüngen 17b auf nur einer Seite der Halteschiene 17 ausreichend sein. In dem gezeigten Beispiel sind die Positioniervorsprünge 17b auf beiden Seiten der Halteschiene 17 angeordnet.

Mit Hilfe des Klemmmechanismus 60 lassen sich beide Aufnahmeteile 40 und 50 an den Halteteilen 15, 16 höhenverstellbar relativ zu dem Pumpengehäuse 10 anordnen. Weiterhin kann eines der beiden Aufnahmeteile 40 und 50 oder können beide Aufnahmeteile 40 und 50 von dem Pumpengehäuse 10 gelöst werden, wie beispielsweise in Figur 2 gezeigt. Aufgrund der vorgesehenen erfindungsgemäßen Höhenverstellbarkeit des ersten und zweiten Aufnahmeteiles kann die Tauchpumpe bezüglich ihrer äußeren Abmessungen an unterschiedliche Anwendungsfälle angepasst werden, beispielsweise dann wenn die Pumpe im Betrieb oder beim Transport in einen sehr engen Raum eingepasst werden muss. Weiterhin kann insbesondere für den Transport von Vorteil sein, dass sich bei sehr beengten Platzverhältnissen beiden Aufnahmeteile 40 und 50 abnehmen lassen. Schließlich können die Aufnahmeteile 40 und 50 auch seitenkehrt an dem Pumpengehäuse 10 angebracht werden.

In den Figuren 6 bis 8 ist eine erfindungsgemäße Tauchpumpe 100 mit dem Pumpengehäuse 10 der Figuren 1 bis 5 und den Aufnahmeteilen 40 und 50 der Figuren 1 und 3a bis 5 gezeigt. Weiterhin weist die erfindungsgemäße Tauchpumpe 100 eine Schwimmerschalteranordnung 20 (angeschlossen über einen Anschluss 12) und eine Netzleitung 30 (angedeutet durch den vorgesehenen Anschluss 13) auf. Das Pumpengehäuse 10 weist schließlich noch einen Druckanschluss 14 auf sowie eine am Boden des Pumpengehäuses 10 ausgebildete Ansaugöffnung A auf.

Die Schwimmerschalteranordnung 20 umfasst in bekannter Weise einen Schwimmerschalter 22 sowie eine Kabelverbindung 24, wodurch der Schwimmerschalter 22 über den Anschluss 12 mit einer Steuereinheit im Inneren des Pumpengehäuses 10 verbunden ist, um basierend auf einem mittels des Schwimmerschalters 22 ermittelten Pegelstand der abzupumpenden Flüssigkeit die Tauchpumpe 100 ein- oder ausschalten zu können.

An dem ersten Aufnahmeteil 40 ist eine Kabelhalterung 42 vorgesehen, in der das Kabel 24 der Schwimmerschalteranordnung 20 einhängbar oder einklemmbar ist. Aufgrund der Höhenverstellbarkeit Weiterhin weist das erste Aufnahmeteil 40 eine Schalterhalterung 44 zur Aufnahme des Schwimmerschalters 22 in einer fixierten Position auf, wie in den Figuren 6 bis 8 gezeigt.

An dem zweiten Aufnahmeteil 50 kann, wie in der gezeigten Ausführungsform zur geordneten Aufnahme der Stromleitung ausgebildet sein. So kann das zweite (optionale) Aufnahmeteil 50 zur Aufnahme der Leitung (des Netzkabels) insbesondere ein Abstandselement 52 zur Kabelaufwicklung aufweisen, sowie wenigstens zwei sich quer zum Abstandselement erstreckende Wickelarme oder Wickelbögen 54, die ein Herunterrutschen des aufgewickelten Kabels von dem Abstandselement 52 verhindern können. Ein solches Aufnahmeteil ist erfindungsgemäß wie das erste Aufnahmeteil höhenverstellbar am Außenumfang des Pumpengehäuses angebracht sein.

## Patentansprüche

1. Tauchpumpe (100) mit einem Pumpengehäuse (10), das in eine abzupumpende Flüssigkeit eintauchbar ist, mit einer Schwimmerschalteranordnung (20), die einen Schwimmerschalter (22) aufweist, und mit einer mit dem Schwimmerschalter (22) über ein Kabel (24) verbundenen Steuereinheit zum Ein- und Abschalten der Tauchpumpe (100) basierend auf einem mittels des Schwimmerschalters (22) ermittelten Pegelstand der abzupumpenden Flüssigkeit, wobei die Tauchpumpe (100) über eine Stromleitung mit einer externen Stromquelle verbindbar ist, und wobei an dem Pumpengehäuse (10) ein erstes Aufnahmeteil (40) zur definierten Aufnahme des Kabels (24) der Schwimmerschalteranordnung (20) vorgesehen ist,
**dadurch gekennzeichnet, dass** an dem Pumpengehäuse (10) ein zweites Aufnahmeteil (50) zur definierten Aufnahme der Stromleitung vorgesehen ist, und dass sowohl das erste Aufnahmeteil (40) als auch das zweite Aufnahmeteil (50) höhenverstellbar relativ zu dem Pumpengehäuse (10) an diesem angebracht sind.

2. Tauchpumpe (100) nach Anspruch 1,
**dadurch gekennzeichnet, dass** wenigstens das erste Aufnahmeteil (40) und/oder das zweite Aufnahmeteil (50) lösbar an dem Pumpengehäuse angebracht ist bzw. sind.

3. Tauchpumpe (100) nach Anspruch 1 oder 2,
**dadurch gekennzeichnet, dass** das erste Aufnahmeteil (40) und das zweite Aufnahmeteil (50) unabhängig voneinander höhenverstellbar relativ zu dem Pumpengehäuse an diesem angebracht sind.

4. Tauchpumpe (100) nach einem der vorhergehenden Ansprüche,
**dadurch gekennzeichnet, dass** das Pumpengehäuse(10) ein erstes Halteteil (15) für das erste Aufnahmeteil (40) aufweist und ein zweites Halteteil (16) für das zweite Aufnahmeteil (50), die außenseitig an dem Pumpengehäuse (10) ausgebildet sind, derart, dass das erste Aufnahmeteil (40) an dem ersten Halteteil (15) und das zweite Aufnahmeteil (50) an dem zweiten Halteteil (16) entlang des jeweiligen Halteteils (15, 16) verstellbar gehalten ist.

5. Tauchpumpe (100) nach einem der vorhergehenden Ansprüche,
**dadurch gekennzeichnet, dass** das erste Aufnahmeteil (40) und/oder das zweite Aufnahmeteil (50) an dem jeweiligen ersten oder zweiten Halteteil (15, 16) lösbar gehalten ist, derart, dass das erste Aufnahmeteil (40) auch an dem zweiten Halteteil (16) und/oder das zweite Aufnahmeteil (50) auch an dem ersten Halteteil (15) verstellbar gehalten sein kann bzw. können.

6. Tauchpumpe (100) mit einem Pumpengehäuse (10), das in eine abzupumpende Flüssigkeit eintauchbar ist, mit einer Schwimmerschalteranordnung (20) mit einem Schwimmerschalter (22) und mit einer mit dem Schwimmerschalter (22) über ein Kabel (24) verbundenen Steuereinheit zum Ein- und Abschalten der Tauchpumpe basierend auf einem mittels des Schwimmerschalters (22) ermittelten Pegelstands der abzupumpenden Flüssigkeit, und wobei an dem Pumpengehäuse (10) ein erstes Aufnahmeteil (40) zur definierten Aufnahme des Kabels (24) der Schwimmerschalteranordnung (20) vorgesehen ist,
**dadurch gekennzeichnet, dass** das Pumpengehäuse (10) ein erstes Halteteil (15) und ein zweites Halteteil (16) für das erste Aufnahmeteil (40) und/oder ein zweites Aufnahmeteil (50) aufweist, die außenseitig an dem Pumpengehäuse (10) ausgebildet sind, derart, dass das erste Aufnahmeteil (40) an dem ersten Halteteil (15) oder an dem zweiten Halteteil (16) entlang des jeweiligen Halteteils (15, 16) höhenverstellbar relativ zu dem Pumpengehäuse (10) gehalten ist.

7. Tauchpumpe (100) nach einem der vorhergehenden Ansprüche,
**dadurch gekennzeichnet, dass** das erste Aufnahmeteil (40) und/oder das zweite Aufnahmeteil (50) einen Klemmmechanismus (60) mit wenigstens einem relativ zum Aufnahmeteil (40, 50) bewegbaren Klemmfinger (62) aufweist bzw. aufweisen, um das Aufnahmeteil (40, 50) an dem ersten und/oder zweiten Halteteil (15, 16) klemmend anzubringen, wobei der Klemmmechanismus (60) wenigstens ein elastisches Element (70) aufweist, um den Klemmfinger (62) des Klemmmechanismus (60) federelastisch in eine Klemmstellung vorzuspannen.

8. Tauchpumpe (100) nach Anspruch 7,
**dadurch gekennzeichnet, dass** das erste und/oder das zweite Halteteil (15, 16) eine Halteschiene (17) umfasst, wobei die Halteschiene (17) ein Halteprofil (17a) aufweist, das von dem wenigstens einen Klemmfinger (62) in seiner Klemmstellung hintergriffen werden kann.

9. Tauchpumpe (100) nach Anspruch 7 oder 8,
**dadurch gekennzeichnet, dass** das erste und/oder das zweite Halteteil (15, 16) wenigstens eine Anzahl von Positioniervorsprüngen (17b) aufweist, mit denen der Klemmfinger (62) in seiner Klemmstellung zum Halten des Aufnahmeteils (40, 50) in definierten Haltepositionen zusammenzuwirken vermag.

10. Tauchpumpe (100) nach einem der vorhergehenden Ansprüche,
**dadurch gekennzeichnet, dass** wenigstens an dem ersten Aufnahmeteil wenigstens eine Kabelhalterung (42) vorgesehen ist, in der das Kabel (24) der Schwimmerschalteranordnung (20) einhängbar oder einklemmbar ist, sowie wenigstens eine Schalterhalterung (44) zur Aufnahme des Schwimmerschalters (22) in einer fixierten Position.
